# EUROPÄISCHE PATENTSCHRIFT

(11) **EP 2 638 276 B1**
(45) Veröffentlichungstag und Bekanntmachung des Hinweises auf die Patenterteilung: **17.08.2016**
(21) Anmeldenummer: 11760478.5
(22) Anmeldetag: 21.09.2011
(51) Int. Cl.: F02M 37/00

(54) **KRAFTSTOFFEINSPRITZSYSTEM EINER BRENNKRAFTMASCHINE**
FUEL INJECTION SYSTEM OF AN INTERNAL COMBUSTION ENGINE
SYSTÈME D'INJECTION DE CARBURANT D'UN MOTEUR À COMBUSTION INTERNE

(30) Priorität: 08.11.2010 DE 102010043531
(43) Veröffentlichungstag der Anmeldung: 18.09.2013
(73) Patentinhaber: Robert Bosch GmbH, 70442 Stuttgart (DE)
(72) Erfinder: AMBROCK, Sascha, 70839 Gerlingen (DE)
(86) Internationale Anmeldenummer: PCT/EP2011/066410
(87) Internationale Veröffentlichungsnummer: WO 2012/062508

(56) Entgegenhaltungen:
- WO-A1-2011/000599
- DE-C1- 10 154 133

## Beschreibung

### Stand der Technik

Die Erfindung betrifft ein Kraftstoffeinspritzsystem einer Brennkraftmaschine, umfassend eine Hochdruckkraftstoffpumpe, deren Hochdruckbereich eine Zumesseinheit vorgeschaltet ist, die eine aus einem Vorratsbehälter geförderte Kraftstoffmenge dem Hochdruckbereich dosiert über eine Zuführleitung zuführt, wobei von der Zuführleitung eine Nullförderleitung abzweigt, die im Bereich einer Engstelle einer Venturidrossel in einen Rücklauf einmündet.

Kraftstoffeinspritzsysteme moderner Dieselmotoren sind heutzutage überwiegend als Common-Rail-Einspritzsysteme ausgebildet. Bei einem derartigen System wird unter Hochdruck stehender Kraftstoff durch die einzelnen Kraftstoffinjektoren der Zylinder aus einem Druckspeicher entnommen, welcher seinerseits über einen Hochdruckbereich einer Hochdruckkraftstoffpumpe mit einer entsprechenden Menge unter Hochdruck stehenden Kraftstoffs versorgt wird. Üblicherweise ist einem Hochdruckbereich der Hochdruckkraftstoffpumpe hierbei eine Zumesseinheit vorgeschaltet, welche die in dem jeweiligen Betriebspunkt des Dieselmotors nötige Kraftstoffmenge zudosiert, so dass nur die auch benötigte Kraftstoffmenge auf Hochdruck verdichtet und in den Hochdruckspeicher gefördert wird. In bestimmten Betriebszuständen soll allerdings die in den Hochdruckspeicher geförderte Kraftstoffmenge Null sein. Im Falle einer sogenannten Null-Förderung wird dem Hochdruckbereich der Hochdruckkraftstoffpumpe dann kein Kraftstoff mehr über die Zumesseinheit zugeführt. Dabei kann aber aufgrund von Leckage das Strömen einer geringen Kraftstoffmenge über die Zumesseinheit nicht gänzlich unterbunden werden. Aus diesem Grund zweigt üblicherweise von einer Zuführleitung zum Hochdruckbereich der Hochdruckkraftstoffpumpe eine Null-Förderleitung ab, über welche diese Leckagemenge in einen Rücklauf zurückbefördert werden kann.

Aus der DE 101 54 133 C1 ist ein derartiges Kraftstoffeinspritzsystem einer Brennkraftmaschine bekannt, bei welchem einem Hochdruckbereich einer Hochdruckkraftstoffpumpe eine Zumesseinheit vorgeschaltet ist. Über diese Zumesseinheit wird dem Hochdruckbereich die jeweils zu verdichtende und in einen Hochdruckspeicher zu fördernde Kraftstoffmenge zudosiert. Dabei wird die Zumesseinheit über eine vorgeschaltete Förderpumpe aus einem Vorratsbehälter mit unter Niederdruck stehendem Kraftstoff versorgt, welcher im Vorfeld zur Zumesseinheit über eine Filtereinheit geführt wird. Hierbei zweigen von einem Zulauf der Zumesseinheit eine Überströmleitung mit einem Überströmventil und eine Schmiermittelleitung mit einer Schmiermitteldrossel ab. Mittels der Schmiermittelleitung wird ein Niederdruckbereich der Hochdruckkraftstoffpumpe zur Schmierung und Kühlung mit dem unter Niederdruck stehenden Kraftstoff versorgt. Über das Überströmventil und einen hierin vorgesehenen, federkraftbelasteten Kolben kann Kraftstoff ab einem bestimmten Druckniveau in einen Rücklauf des Kraftstoffeinspritzsystems gefördert werden, um den Druck vor der Zumesseinheit auch bei niedrigen Förderraten über die Zumesseinheit oder im Falle einer Null-Förderung konstant zu halten.

Auf Seiten einer Zuführleitung der Zumesseinheit zum Hochdruckbereich der Hochdruckkraftstoffpumpe ist des Weiteren eine von der Zuführleitung abzweigende Null-Förderleitung vorgesehen, über welche im Falle einer Null-Förderung die dennoch über die Zumesseinheit strömende Leckagemenge in den Rücklauf befördert werden kann. Um einen Öffnungsdruck von Saugventilen des Hochdruckbereichs nun möglichst niedrig zu halten, was im Hinblick auf ein früheres Öffnen dieser Saugventile während des Betriebes und einer damit einhergehenden, größeren in einen Arbeitsraum der Pumpe förderbaren Kraftstoffmenge wünschenswert ist, ist eine Einmündung der Null-Förderleitung in den Rücklauf nach Art einer Venturidrossel gestaltet. Hierbei mündet die Null-Förderleitung im Bereich einer Engstelle dieser Venturidrossel in den Rücklauf ein. Hierdurch wird erreicht, dass im Falle der Null-Förderung und des hierbei über das Überströmventil und den Rücklauf strömenden Kraftstoffs innerhalb der Venturidrossel im Bereich der Engstelle ein Unterdruck entsteht, über welchen die Leckagemenge aus der Null-Förderleitung in den Rücklauf gesaugt wird. Folglich fällt der Druck in der Null-Förderleitung gegenüber Systemen ohne Venturidrossel deutlich niedriger aus, so dass ein Öffnungsdruck der Saugventile des Hochdruckbereichs niedriger gewählt werden kann, ohne dass ein ungewolltes Öffnen und ein Einströmen der Leckagemenge in den Hochdruckbereich auftritt.

Ausgehend von dem vorstehend genannten Stand der Technik liegt der Erfindung die Aufgabe zugrunde, ein Kraftstoffeinspritzsystem einer Brennkraftmaschine zur Verfügung zu stellen, dessen Störanfälligkeit im Bereich der Null-Förderleitung reduziert ist.

Diese Aufgabe wird ausgehend von einem Oberbegriff des Anspruchs 1 in Verbindung mit dessen kennzeichnenden Merkmalen gelöst. Die darauf folgenden, abhängigen Ansprüche geben jeweils vorteilhafte Weiterbildungen der Erfindung wieder.

### Offenbarung der Erfindung

### Vorteile der Erfindung

Die Erfindung umfasst die technische Lehre, dass die Venturidrossel in einem Zulauf und/oder in einem Einmündungsabschnitt in die Engstelle je einen Filter aufweist. Durch das Vorsehen eines Filters im Zulauf vor der Verengung der Venturidrossel, in einem Einmündungsabschnitt in die Engstelle der Venturidrossel oder sogar in beiden Bereichen kann die Gefahr eines Partikeleintrags in die Venturidrossel erheblich reduziert werden. Denn Strömungsdurchmesser von Venturidrosseln betragen in diesem Bereich in der Regel 0,1 mm bis 2 mm, so dass sich dort Partikel festsetzen und zu einem Verstopfen des Rücklaufs führen können. Dies resultiert in einer Funktionsbeeinträchtigung aufgrund einer Verstopfung der Rückführleitung. Hingegen wird durch das erfindungsgemäße Vorsehen zumindest eines feinmaschigen Filters die Störanfälligkeit aufgrund eines Partikeleintrags deutlich vermindert.

Im Gegensatz hierzu kann bei einem Kraftstoffeinspritzsystem gemäß der DE 101 54 133 C1 eine Störung aufgrund des Zusetzens der Venturidrossel durch Partikel auftreten. Zwar werden hier durch den der Zumesseinheit und dem Überströmventil vorgeschalteten Filter Partikel aus dem Vorratsbehälter abgehalten, später eingetragene Partikel jedoch nicht entfernt.

In Weiterbildung der Erfindung ist der je eine Filter ein Maschensieb. Alternativ hierzu handelt es sich bei dem je einen Filter um ein lasergefertigtes Sieb. In beiden Fällen kann ein feinmaschiger Filter mit niedrigem Herstellungsaufwand ausgestaltet werden.

Entsprechend einer Ausgestaltung der Erfindung ist eine Förderpumpe vorgesehen, welche Kraftstoff aus dem Vorratsbehälter in einen Niederdruckbereich der Hochdruckkraftstoffpumpe und in einen Zulauf der Zumesseinheit fördert. Durch diesen Aufbau werden sowohl die Zumesseinheit als auch der Niederdruckbereich der Hochdruckkraftstoffpumpe mit ausreichend Kraftstoff versorgt. Bevorzugt zweigt dabei von dem Zulauf der Zumesseinheit eine Überströmleitung eines Überströmventils ab. Durch diese Maßnahme kann ein, aufgrund der Zudosierung der Zumesseinheit überschüssiger Teil der durch die Förderpumpe konstant zur Verfügung gestellten Kraftstoffmenge über das Überströmventil zurückgeführt werden. Vorteilhafterweise führt das Überströmventil diese überschüssige Menge ab einem ersten Druckniveau in der Überströmleitung in eine Zulaufleitung der Förderpumpe zurück und fördert ab einem zweiten Druckniveau in die Rücklaufleitung. Hierdurch wird zunächst wieder vor die Förderpumpe zurückgefördert und erst ab einer größeren zurückzuführenden Menge in den Rücklauf zum Vorratsbehälter gefördert. Hierdurch können die ansonsten auftretenden Verluste durch eine Entspannung des Kraftstoffs in die Rücklaufleitung und den Vorratsbehälter und anschließende erneute Verdichtung auf Niederdruck verringert werden.

In Weiterbildung der Erfindung ist zwischen einer Einmündung der Rückführleitung und einem Zulauf der Förderpumpe eine Drosselstelle vorgesehen. Dies hat den Vorteil, dass die aufgrund der Einmündung der Rückführleitung in die Zulaufleitung der Förderpumpe auftretenden Druckschwankungen vor dem Zulauf der Förderpumpe weitestgehen abgemildert werden können.

Gemäß einer weiteren, vorteilhaften Ausgestaltung der Erfindung ist die Förderpumpe eine Zahnradpumpe. Hierdurch wird eine robuste und zuverlässige Ausführung einer Förderpumpe realisiert.

Weitere, die Erfindung verbessernde Maßnahmen werden nachstehend gemeinsam mit der Beschreibung einer bevorzugten Ausführungsform der Erfindung anhand von Figuren näher dargestellt.

### Kurze Beschreibung der Zeichnung

Es zeigt:
- Figur 1: eine schematische Darstellung des erfindungsgemäßen Kraftstoffeinspritzsystems gemäß einer bevorzugten Ausführungsform der Erfindung; und
- Figur 2: eine Schnittansicht im Bereich einer Venturidrossel des Kraftstoffeinspritzsystems gemäß Figur 1.

### Ausführungsform der Erfindung

In Figur 1 ist eine schematische Ansicht des erfindungsgemäßen Kraftstoffeinspritzsystems einer Brennkraftmaschine gemäß einer bevorzugten Ausführungsform der Erfindung dargestellt. Bei diesem wird über eine Förderpumpe 1, welche bevorzugt als Zahnradpumpe ausgeführt ist, Fluid in Form von Kraftstoff aus einem Vorratsbehälter 2 angesaugt und zu einer Hochdruckkraftstoffpumpe 3 gefördert, welche sich aus einem Niederdruckbereich 4 und einem Hochdruckbereich 5 zusammensetzt. Der Kraftstoff durchläuft den - hier nur als Blackbox dargestellten - Niederdruckbereich 4 und wird zur Schmierung, sowie zur Kühlung bewegter Teile herangezogen. Im Anschluss daran gelangt der Kraftstoff zu einem Zulauf 6 einer Zumesseinheit 7, die die Kraftstoffmenge entsprechend dem geforderten Bedarf zum Betrieb der Brennkraftmaschine dosiert und über eine Zuführleitung 8, sowie darin angeordneten Saugventilen 9 dem - ebenfalls nicht weiter im Detail dargestellten - Hochdruckbereich 5 zuführt. Innerhalb des Hochdruckbereichs 5 wird der zugeführte Kraftstoff dann auf dem Fachmann bekannte Art und Weise auf Hochdruck verdichtet und anschließend einem - hier nur teilweise dargestellten - Druckspeicher 10 zugeführt, aus welchem der unter Hochdruck stehende Kraftstoff zum Betrieb der Brennkraftmaschine entnommen werden kann.

Wie des Weiteren aus Figur 1 ersichtlich ist, zweigt von dem Zulauf 6 der Zumesseinheit 7 eine Überströmleitung 11 mit einem darin angeordneten Überströmventil 12 ab. Dieses Überströmventil 12 verfügt über einen - hier zeichnerisch angedeuteten - Kolben, welcher ab Erreichen eines ersten Druckniveaus in der Überströmleitung 11 ein Fließen von Kraftstoff aus der Überströmleitung 11 in eine Rückführleitung 13 und ab Erreichen eines zweiten Druckniveaus in der Überströmleitung 11 zusätzlich ein Fließen in einen Rücklauf 14 zum Vorratsbehälter 2 ermöglicht. Der Kolben des Überströmventils 12 ist dabei rückwärtig durch eine Feder sowie den in der Rückführleitung 13 vorherrschenden Druck belastet, wobei alternativ hierzu auch eine rückwärtige Belastung durch die Feder und den im Rücklauf 14 herrschenden Druck durch eine entsprechende Verbindung mit dem Rücklauf 14 denkbar ist. Die Rückführleitung 13 mündet in eine Zulaufleitung 15 der Förderpumpe 1, so dass ab Erreichen des ersten Druckniveaus in der Überströmleitung 11 zunächst eine Rückführung in die Zulaufleitung 15 und bei weiter ansteigendem Druck in der Überströmleitung 11 zusätzlich auch in den Rücklauf 14 zum Vorratsbehälter 2 erfolgt. Zu einem Anstieg des Drucks in der Überströmleitung 11 kommt es hierbei dadurch, dass durch die Förderpumpe 1 eine nahezu konstante Kraftstoffmenge zur Zumesseinheit 7 gefördert wird, welche hiervon aber nur den zum Betrieb der Brennkraftmaschine jeweils notwendigen Anteil zum Hochdruckbereich 5 weiterleitet.

Durch die zunächst erfolgende Rückführung von unter Niederdruck stehendem Kraftstoff in die Zulaufleitung 15 der Förderpumpe 1 über die Rückführleitung 13 können Verluste des Kraftstoffeinspritzsystems hierbei reduziert werden. Um dabei Druckschwankungen im Zulaufbereich der Förderpumpe 1 möglichst gering zu halten, ist zwischen einer Einmündung der Rückführleitung 13 und einem Zulauf der Förderpumpe 1 eine Drosselstelle 16 vorgesehen. In den Rücklauf 14 mündet ferner auch eine Ablaufleitung 17 aus dem Niederdruckbereich 4 der Hochdruckkraftstoffpumpe 3.

Des Weiteren ist aus Figur 1 ersichtlich, dass hinter der Zumesseinheit 7 von der Zuführleitung 8 zum Hochdruckbereich 5 eine Null-Förderleitung 18 abzweigt. Über diese Null-Förderleitung 18 wird im Falle von Betriebszuständen, bei welchen keine Kraftstoffhochdruckerzeugung und dementsprechend auch keine Zuführung von Kraftstoff zum Hochdruckbereich 5 erfolgen soll, eine dennoch über der Zumesseinheit 7 auftretende und nicht zu vermeidende Leckagemenge abgeführt. Denn ansonsten würde sich diese Leckagemenge in der Zuführleitung 8 ansammeln und ab einer bestimmten Menge und einem hiermit einhergehenden Druck für ein Öffnen der Saugventile 9 sorgen und damit ein Einströmen in den Hochdruckbereich 5 ermöglichen. Diese Null-Förderleitung 18 mündet in den Rücklauf 14 ein, wobei der Rücklauf 14 im Bereich dieser Einmündung eine Venturidrossel 19 aufweist, welche im Detail in Figur 2 dargestellt ist.

Wie aus Figur 2 ersichtlich ist, mündet die Null-Förderleitung 18 im Bereich einer Engstelle 20 der Venturidrossel 19 ein. Hierdurch wird erreicht, dass im Falle einer Null-Förderung über die Zumesseinheit 7, was das Strömen einer entsprechend großen Kraftstoffmenge über das Überströmventil 12 und damit auch über den Rücklauf 14 zur Folge hat, aufgrund des durch den im Rücklauf 14 strömenden Kraftstoffs und den hierdurch erzeugten Venturieffekt der Leckagekraftstoff aus der Null-Förderleitung 18 durch Ausbilden eines Unterdrucks im Bereich der Engstelle 20 in den Rücklauf 14 gesaugt wird. Hierdurch wird eine gute Entleerung der Null-Förderleitung 18 erreicht, so dass ein Öffnungsdruck der Saugventile 9 vor dem Hochdruckbereich 5 vorteilhafterweise abgesenkt werden kann.

Als Besonderheit weist das erfindungsgemäße Kraftstoffeinspritzsystem nun in einem Zulauf 21 der Venturidrossel 19 und in einem Einmündungsabschnitt in die Engstelle 20 jeweils einen feinmaschigen Filter 22 und 23 auf. Diese Filter 22 und 23 können hierbei jeweils als Maschensieb oder lasergefertigtes Sieb ausgeführt sein. Durch die beiden Filter 22 und 23 wird ein Eintrag von Partikeln in den Bereich der Engstelle 20 der Venturidrossel 19 wirksam verhindert, was ansonsten zu einem Verstopfen des Rücklaufs 14 und damit zu einer wesentlichen Funktionsbeeinträchtigung des Kraftstoffeinspritzsystems der Brennkraftmaschine führen würde.

Folglich kann durch die erfindungsgemäße Ausgestaltung die Störanfälligkeit eines Kraftstoffeinspritzsystems einer Brennkraftmaschine wesentlich vermindert werden.

## Patentansprüche

1. Kraftstoffeinspritzsystem einer Brennkraftmaschine, umfassend eine Hochdruckkraftstoffpumpe (3), deren Hochdruckbereich (5) eine Zumesseinheit (7) vorgeschaltet ist, die eine aus einem Vorratsbehälter (2) geförderte Kraftstoffmenge dem Hochdruckbereich (5) dosiert über eine Zuführleitung (8) zuführt, wobei von der Zuführleitung (8) eine Nullförderleitung (18) abzweigt, die im Bereich einer Engstelle (20) einer Venturidrossel (19) in einen Rücklauf (14) einmündet,
**dadurch gekennzeichnet, dass** die Venturidrossel (19) in einem Zulauf (21) und/oder in einem Einmündungsabschnitt in die Engstelle (20) je einen Filter (22, 23) aufweist.

2. Kraftstoffeinspritzsystem nach Anspruch 1,
**dadurch gekennzeichnet, dass** der je eine Filter (22, 23) ein Maschensieb ist.

3. Kraftstoffeinspritzsystem nach Anspruch 1,
**dadurch gekennzeichnet, dass** der je eine Filter (22, 23) ein lasergefertigtes Sieb ist.

4. Kraftstoffeinspritzsystem nach einem der Ansprüche 1 bis 3,
**dadurch gekennzeichnet, dass** eine Förderpumpe (1) vorgesehen ist, welche Kraftstoff aus dem Vorratsbehälter (2) in einen Niederdruckbereich (4) der Hochdruckkraftstoffpumpe (3) und in einen Zulauf (6) der Zumesseinheit (7) fördert.

5. Kraftstoffeinspritzsystem nach einem der vorhergehenden Ansprüche,
**dadurch gekennzeichnet, dass** von einem Zulauf (6) der Zumesseinheit (7) eine Überströmleitung (11) eines Überströmventils (12) abzweigt.

6. Kraftstoffeinspritzsystem nach Anspruch 5,
**dadurch gekennzeichnet, dass** das Überströmventil (12) ab einem ersten Druckniveau in der Überströmleitung (11) über eine Rückführleitung (13) in eine Zulaufleitung (15) der Förderpumpe (1) zurückführt und ab einem zweiten Druckniveau in den Rücklauf (14) zurückfördert.

7. Kraftstoffeinspritzsystem nach Anspruch 6,
**dadurch gekennzeichnet, dass** zwischen einer Einmündung der Rückführleitung (13) und einem Zulauf der Förderpumpe (1) eine Drosselstelle (16) vorgesehen ist.

8. Kraftstoffeinspritzsystem nach einem der Ansprüche 4 bis 7,
**dadurch gekennzeichnet, dass** die Förderpumpe (1) eine Zahnradpumpe ist.

## Claims

1. Fuel injection system of an internal combustion engine, comprising a high-pressure fuel pump (3), upstream of the high-pressure region (5) of which there is connected a metering unit (7) by means of which an amount of fuel delivered from a storage tank (2) is supplied to the high-pressure region (5) in dosed fashion via a supply line (8), wherein a zero-delivery line (18) branches off from the supply line (8), which zero-delivery line opens into a return (14) in the region of a constriction (20) of a Venturi throttle (19),
**characterized in that** the Venturi throttle (19) has in each case one filter (22, 23) in a feed (21) and/or in an opening-in section into the constriction (20).

2. Fuel injection system according to Claim 1,
**characterized in that** the in each case one filter (22, 23) is a mesh screen.

3. Fuel injection system according to Claim 1,
**characterized in that** the in each case one filter (22, 23) is a laser-manufactured screen.

4. Fuel injection system according to one of Claims 1 to 3,
**characterized in that** a delivery pump (1) is provided which delivers fuel from the storage tank (2) into a low-pressure region (4) of the high-pressure fuel pump (3) and into a feed (6) of the metering unit (7).

5. Fuel injection system according to one of the preceding claims,
**characterized in that** an overflow line (11) of an overflow valve (12) branches off from a feed (6) of the metering unit (7).

6. Fuel injection system according to Claim 5,
**characterized in that** the overflow valve (12), above a first pressure level in the overflow line (11), effects recirculation via a recirculation line (13) into a feed line (15) of the delivery pump (1) and, above a second pressure level, effects delivery back into the return (14).

7. Fuel injection system according to Claim 6,
**characterized in that** a throttle point (16) is provided between an opening-in point of the recirculation line (13) and a feed of the delivery pump (1).

8. Fuel injection system according to one of Claims 4 to 7,
**characterized in that** the delivery pump (1) is a gear pump.

## Revendications

1. Système d'injection de carburant d'un moteur à combustion interne, comprenant une pompe de carburant à haute pression (3), dont la région haute pression (5) est montée en amont d'une unité de dosage (7) qui achemine à la région haute pression (5) une quantité de carburant dosée refoulée hors d'un réservoir (2) par le biais d'une conduite d'alimentation (8), une conduite de refoulement nul (18) partant de la conduite d'alimentation (8) et débouchant dans la région d'un rétrécissement (20) d'un étranglement Venturi (19) dans une recirculation (14),
**caractérisé en ce que** l'étranglement Venturi (19) présente à chaque fois un filtre (22, 23) dans une partie d'amenée (21) et/ou dans une portion d'entrée dans le rétrécissement (20).

2. Système d'injection de carburant selon la revendication 1,
**caractérisé en ce que** le filtre respectif (22, 23) est un tamis à mailles.

3. Système d'injection de carburant selon la revendication 1,
**caractérisé en ce que** le filtre respectif (22, 23) est un tamis fabriqué par laser.

4. Système d'injection de carburant selon l'une quelconque des revendications 1 à 3,
**caractérisé en ce qu'**il est prévu une pompe de refoulement (1) qui refoule du carburant hors du réservoir (2) dans une région basse pression (4) de la pompe de carburant à haute pression (3) et dans une partie d'amenée (6) de l'unité de dosage (7).

5. Système d'injection de carburant selon l'une quelconque des revendications précédentes,
**caractérisé en ce qu'**une conduite de débordement (11) d'une soupape de débordement (12) part d'une partie d'amenée (6) de l'unité de dosage (7).

6. Système d'injection de carburant selon la revendication 5, **caractérisé en ce que** la soupape de débordement (12) à partir d'un premier niveau de pression dans la conduite de débordement (11) revient par le biais d'une conduite de retour (13) dans une conduite d'amenée (15) de la pompe de refoulement (1) et à partir d'un deuxième niveau de pression refoule dans la recirculation (14).

7. Système d'injection de carburant selon la revendication 6, **caractérisé en ce qu'**entre une entrée de la conduite de retour (13) et une partie d'amenée de la pompe de refoulement (1) est prévue une zone d'étranglement (16).

8. Système d'injection de carburant selon l'une quelconque des revendications 4 à 7, **caractérisé en ce que** la pompe de refoulement (1) est une pompe à engrenages.
